# EUROPÄISCHE PATENTSCHRIFT

(11) **EP 2 860 829 B1**
(45) Veröffentlichungstag und Bekanntmachung des Hinweises auf die Patenterteilung: **06.04.2022**
(21) Anmeldenummer: 14003492.7
(22) Anmeldetag: 10.10.2014
(51) Int. Cl.: H01R 43/16, H01R 13/04, H01R 4/2433

(54) **Elektrisches Kontaktelement, Steckverbinder und Herstellungsverfahren**
Electrical contact element, connector and manufacturing method
Élément de contact électrique, connecteur à fiche et procédé de fabrication

(30) Priorität: 10.10.2013 DE 102013016814
(43) Veröffentlichungstag der Anmeldung: 15.04.2015
(73) Patentinhaber: Yamaichi Electronics Deutschland GmbH, 85609 Aschheim-Dornach (DE)
(72) Erfinder: Quiter, Michael, 57482 Wenden (DE)
(74) Vertreter: Müller-Boré & Partner Patentanwälte PartG mbB

(56) Entgegenhaltungen:
- EP-A2- 1 231 675
- EP-A2- 1 403 975
- WO-A1-2007/009487
- DE-U1- 20 208 436
- US-A- 3 071 844
- US-A- 4 434 552
- US-A- 4 969 839

## Beschreibung

Die Erfindung betrifft ein elektrisches Kontaktelement für einen Steckverbinder, einen Steckverbinder sowie ein Verfahren zum Herstellen eines elektrischen Kontaktelements.

Elektrische Kontaktelemente finden in elektrischen Verbindern Verwendung, um den elektrischen Kontakt zwischen einer elektrischen Leitung bzw. einem Kabel und einem komplementären Verbinder herzustellen. Dazu sind die Kontaktelemente zumindest bereichsweise starr ausgebildet, um einer mechanischen Beanspruchung während des Steckens des Verbinders in den komplementären Verbinder standzuhalten.

Insbesondere bei der Übertragung von hochfrequenten elektrischen Signalen über solche Verbinder ist die Qualität der elektrischen Verbindung zwischen dem Kontaktelement zu entsprechenden komplementären Kontaktelementen des komplementären Verbinders von entscheidender Bedeutung. Insbesondere sollte der elektrische Übergangswiderstand zwischen beiden möglichst gering und als Funktion der Frequenz möglichst konstant sein.

Dazu wird die Oberfläche des Kontaktelements, welche ausgelegt ist, in Kontakt mit dem komplementären Kontaktelement zu treten, in der Regel bearbeitet, beispielsweise auf eine zylindrische Form überdreht. Insbesondere die mechanische Bearbeitung des Kontaktelements führt zu einem aufwendigen Produktionsprozeß.

Die Druckschrift EP 1 231 675 A2 offenbart ein elektrisches Kontaktelement und ein Verfahren zu seiner Herstellung, bei dem ein Vorformling ausgestanzt und dessen Kontaktbereich entlang seiner Längsachse gefaltet wird. Ziel ist es hierbei, einen näherungsweise quadratischen Querschnitt mit möglichst planen Seitenflächen zu erhalten.

Die Druckschrift WO 2007/009487 A1 betrifft ein weiteres elektrisches Kontaktelement, dessen Kontaktbereich entlang seiner Längsachse zu einem quadratischen Querschnitt gefaltet wird. Um durch auf einer Seite des Kontaktbereichs die entlang dessen Längsachse verbleibende Nut verschlechterte elektrische Kontakteigenschaften zu vermeiden, wird abschließend der Kontaktbereich des Kontaktelements um 90 Grad gegenüber dem restlichen Kontaktelement verdreht, so dass der elektrische Kontakt bei bestimmungsgemäßer Verwendung des Kontaktelements auf einer Seite des Kontaktbereichs ohne Nut zustande kommt.

Die Druckschrift US 4,434,552 diskutiert ein Verfahren zur Herstellung eines zylindrischen Kontaktelementes, bei dem eine äußere Hülle des Kontaktelementes durch Kaltumformung und ein in der äußeren Hülle platziertes Innenteil aus einem Blech gestanzt und gerollt wird.

Die Druckschrift EP 1 403 975 A2 beschreibt ein Kontaktelement mit einem hohlen Befestigungsabschnitt, der seitliche und horizontale Fenster zum Einführen eines Kabels besitzt.

Die Druckschrift US 4,969,839 zeigt eine Buchse, die über Schneidklemmkontakte zur Befestigung von Kabeln an den weiblichen Kontaktelementen der Buchse verfügt.

Die Druckschrift DE 202 08 436 U1 offenbart ein einstückiges Kontaktelement aus gestanztem und gerolltem Blechmaterial mit einem Steckende und einem Anschlussende, wobei das Steckende als Stift ausgebildet ist und einen quadratischen Querschnitt aufweist. Ferner sind die Kanten des Stiftes gerundet.

Es ist eine Aufgabe der vorliegenden Erfindung, ein elektrisches Kontaktelement, einen Verbinder und ein Verfahren zur Herstellung des Kontaktelements bereitzustellen, wobei die

Herstellung des Kontaktelements bzw. des Verbinders einfacher und schneller durchführbar ist.

Diese Aufgabe wird durch ein elektrisches Kontaktelement mit den Merkmalen des Anspruchs 1, einen Verbinder mit den Merkmalen des Anspruchs 7 und ein Verfahren mit den Merkmalen des Anspruchs 8 gelöst. Bevorzugte Ausführungsformen sind Gegenstand der abhängigen Ansprüche.

### Elektrisches Kontaktelement gemäß einem Aspekt

Ein Aspekt betrifft ein elektrisches Kontaktelement für einen Steckverbinder gemäß Anspruch 1 aufweisend:
- einen Leitungskontaktbereich, an welchen eine elektrische Leitung befestigbar ist,
- einen Steckkontaktbereich, welcher mit einem komplementären Kontaktelement eines komplementären Verbinder elektrisch kontaktierbar ist,
   wobei der Steckkontaktbereich durch Umformen im wesentlichen prismenförmig ausgebildet ist. Erfindungsgemäß ist die Grundfläche des Prismas ein n-Eck mit n ≥ 6, bevorzugt n ≥ 8 und insbesondere n ≥ 12. Vorzugsweise ist n ≤ 24, mehr bevorzugt n ≤ 20, noch bevorzugter n ≤ 16. Beispielsweise ist n = 6, n = 8 oder n = 12.

Vorteilhafterweise ist das Kontaktelement in einfacher und schneller Weise herstellbar, wobei der Steckkontaktbereich aufgrund der im wesentlichen prismatischen Form eine erhöhte mechanische Festigkeit aufweist.

Das elektrische Kontaktelement ist aus einem elektrisch leitfähigen Material, insbesondere einem Metall, ausgebildet, wobei ein elektrischer Strom von dem Steckkontaktbereich zum Leitungskontaktbereich fließen kann. Der Leitungskontaktbereich des Kontaktelements ist mit einer zugeordneten elektrischen Leitung elektrisch kontaktierbar bzw. elektrisch verbindbar. Um einen dauerhaften elektrischen Kontakt zwischen elektrischer Leitung und Kontaktelement zu ermöglichen, ist die elektrische Leitung an dem Leitungskontaktbereich lösbar oder unlösbar befestigbar. Entsprechend ist der Steckkontaktbereich mit einem zugeordneten komplementären Kontaktelement des komplementären Verbinders elektrisch bzw. mechanisch kontaktierbar. Daher kann ein elektrischer Strom von der elektrischen Leitung über das Kontaktelement zum komplementären Kontaktelement fließen.

Der Begriff "Umformen" beschreibt Fertigungsverfahren, in denen der Werkstoff des Kontaktelements, insbesondere ein Metall, plastisch in eine andere Form gebracht wird. Dabei wird ein urgeformtes, beispielsweise ein gegossenes, gerolltes oder gestanztes Vormaterial, das heißt der Vorformling, zu dem endgültigen Kontaktelement geformt. Der Werkstoff behält während des Umformens seine Masse und seinen Zusammenhalt. Dadurch unterscheidet sich ein Umformen im Sinne der Erfindung von einem allgemeinen Verformen des Materials dadurch, daß die Formänderung gezielt herbeigeführt wird, während eine Verformung eine ungezielte elastische oder plastische Formänderung darstellt, beispielsweise beim Verbiegen während des Steckens des Kontaktelements. Weiter wird dem Kontaktelement während des Umformens weder Material hinzugefügt noch abgenommen. Somit umfaßt das Umformen insbesondere keine spanabhebende Bearbeitung, wie beispielsweise drehen, fräsen, schleifen, bohren usw., oder materialhinzufügende Bearbeitung, wie beispielsweise gießen, löten, schweißen, beschichten, anodisches oder kathodisches Abscheiden von Material an der Oberfläche.

Der Steckkontaktbereich kann insbesondere durch Druckumformen ausgebildet worden sein. Mit anderen Worten erfolgt das Umformen des Vorformlings bei vorherrschender Druckbeanspruchung. Bevorzugt kann der Steckkontaktbereich durch das Pressen zwischen zwei Gesenken bzw. durch Prägen zwischen Prägestempeln geformt sein. Weiter alternativ könnte der Steckkontaktbereich durch Rollen ausgebildet sein.

Das Kontaktelement ist einstückig aus elektrisch leitfähigem Material ausgebildet. Beispielsweise kann das Kontaktelement aus einem metallenen Stanzteil (dem Vorformling) ausgebildet sein, welches im Steckbereich umgeformt wurde. Durch die einstückige Ausbildung ist die elektrische Leitfähigkeit innerhalb des Kontaktelements vorteilhafterweise besonders widerstandsarm, da keine Fügestellen existieren, an denen ein Übergangswiderstand auftritt. Auch werden hochfrequente elektrische Signal verzerrungsarm durch das Kontaktelement geleitet. Das Kontaktelement kann insbesondere aus einer Kupfer-Legierung bestehen, beispielsweise einer Kupfer-Zinn-Legierung oder einer Kupfer-NickelLegierung. Zur Verminderung des elektrischen Übergangswiderstands im Leitungskontaktbereich und/oder im Steckkontaktbereich können der Leitungskontaktbereich und/oder der Steckkontaktbereich mit Gold, Silber oder einer Legierung davon beschichtet bzw. plattiert bzw. galvanisiert sein.

Vorzugsweise ist der Steckkontaktbereich des Kontaktelements frei von Hohlräumen ausgebildet. Mit anderen Worten kann der umgeformten Steckkontaktbereich massiv ausgebildet sein. Dadurch ergibt sich vorteilhafterweise eine erhöhte mechanische Festigkeit im Steckkontaktbereich verglichen zu anderen Bereichen des Kontaktelements. Insbesondere ist der Steckkontaktbereich nicht als Hohlprisma, sondern als Massivprisma ausgebildet.

Vorzugsweise ist der Steckkontaktbereich des Kontaktelements zumindest bereichsweise linear entlang einer Einführrichtung E in den komplementären Verbinder einführbar. Vorteilhafterweise kann der elektrische Kontakt zwischen dem Kontaktelement und einem komplementären Kontaktelement des komplementären Verbinders durch Stecken des Steckkontaktbereich des Kontaktelements entlang der Einführrichtung E in das komplementäre Kontaktelement erfolgen. Die Einführrichtung E ist insbesondere parallel zur Zylinderachse des im wesentlichen zylindrisch ausgebildeten Steckkontaktbereichs orientiert. Der Steckkontaktbereich weist eine ausreichende Steifigkeit entlang der Einführrichtung E auf, wodurch ein Einführen in das zugeordnete komplementäre Kontaktelement ermöglicht wird. Der Steckkontaktbereich kann einen Durchmesser von etwa 0,5 mm bis etwa 4 mm, bevorzugt von etwa 0,6 mm oder etwa 1 bis etwa 2 mm, aufweisen. Die Längserstreckung des Steckkontaktbereichs kann etwa 3 mm bis etwa 10 mm, bevorzugt etwa 4 mm bis etwa 6 mm betragen.

Der Leitungskontaktbereich ist als Schneidklemmkontakt ausgebildet. Dadurch kann vorteilhafterweise eine elektrische Leitung einfach und zuverlässig mit dem Kontaktelement elektrisch kontaktiert werden. Beispielsweise kann die elektrische Leitung werkzeugfrei mit dem als Schneidklemmkontakt ausgebildeten Leitungskontaktbereich verbunden werden.

Vorzugsweise weist das Kontaktelement weiter zumindest einen Befestigungsbereich auf, mit welchem das Kontaktelement an einem zugeordneten komplementären Befestigungsbereich des Steckverbinders befestigbar ist. Beispielsweise kann der Befestigungsbereich rückstellfähig bzw. federnd ausgebildet sein. Dadurch kann das Kontaktelement nach dem Einführen in eine Kontaktelementaufnahme des Verbinders dort verrasten bzw. verriegeln bzw. mit der Kontaktelementaufnahme derart in Eingriff gelangen, daß das Kontaktelement in der Kontaktelementaufnahme fixiert ist. Der Befestigungsbereich kann einstückig mit dem Kontaktelement ausgebildet sein, beispielsweise durch Stanzen eines Rastelements bzw. eines Vorsprungs.

Der Begriff "rückstellfähig verformbar", wie er im Sinne dieser Erfindung verstanden wird, beschreibt, daß der zumindest eine Befestigungsbereich nach einer mechanischen Belastung bzw. elastischen oder plastischen Verformung durch eine Kraft in einer Belastungsrichtung im wesentlichen wieder in die ursprüngliche Form und/oder Lage zurückkehrt. Die mechanische Belastung bzw. Verformung des zumindest einen Befestigungsbereichs erfolgt beispielsweise während des Einführens des Kontaktelement in eine zugeordnete Kontaktelementaufnahme, wodurch mittels der Wandung der Kontaktelementaufnahme eine Kraft in Belastungsrichtung an dem zumindest einen Befestigungsbereich angelegt wird.

### Elektrischer Steckverbinder gemäß einem Aspekt

Ein Aspekt betrifft einen Steckverbinder mit zumindest einem erfindungsgemäßen Kontaktelement. Der Steckverbinder kann einen Kontaktelementhalter zur Aufnahme von zumindest einem Kontaktelement aufweisen. Dazu kann der Kontaktelementhalter für jedes Kontaktelement eine zugeordneten Kontaktelementaufnahme aufweisen, in welche das Kontaktelement zumindest bereichsweise aufgenommen und fixiert ist. Es versteht sich, daß der Steckverbinder zwei, drei, vier, fünf, sechs, sieben, acht, neun, zehn, oder mehr Kontaktelemente aufweisen kann.

Der Steckverbinder kann ein Gehäuse aufweisen, in welchem der Kontaktelementhalter angeordnet ist. Das Gehäuse kann beispielsweise aus Metall oder Kunststoff ausgebildet sein. Insbesondere kann das Gehäuse aus Zink-Druckguß, Aluminium-Druckguß oder schlagfestem Polyamid bzw. ABS ausgebildet sein. Durch den Kontaktelementhalter kann ein einzelnes oder eine Vielzahl von Kontaktelementen gehalten sein, so daß jedes des Kontaktelemente in ein zugeordnetes Kontaktelement eines komplementären Steckverbinders einsteckbar ist. Dazu können die Kontaktelemente parallel zueinander ausgerichtet sein. Insbesondere sind die Längserstreckungen der Steckkontaktbereiche aller Kontaktelemente parallel zueinander ausgerichtet.

Verfahren zum Herstellen eines elektrischen Kontaktelements gemäß einem Aspekt Ein Aspekt betrifft ein Verfahren zum Ausbilden eines einstückigen Kontaktelements gemäß Anspruch 6 die folgenden Schritte:
- Bereitstellen eines Vorformlings aus einem elektrisch leitfähigen Material mit einem als Schneidklemmkontakt ausgebildeten Leitungskontaktbereich und einem umzuformenden Bereich;
- Umformen des umzuformenden Bereichs des Vorformlings zu einem im wesentlichen zylindrischen oder prismatischen Steckkontaktbereich.

Erfindungsgemäß wird der umzuformende Bereich des Vorformlings derart zu einem im wesentlichen prismatischen Steckkontaktbereich umgeformt, dass der Steckkontaktbereich einen n-eckigen Querschnitt mit n ≥ 6 oder n ≥ 8 oder n ≥ 12 aufweist. Vorzugsweise ist n ≤ 24, mehr bevorzugt n < 20, noch bevorzugter n ≤ 16. Beispielsweise ist n = 6, n = 8 oder n = 12.

Vorteilhafterweise ist das Kontaktelement in einfacher Weise durch zwei Bearbeitungsschritte ausbildbar. Als Rohling wird in der Regel ein Metallblech bereitgestellt, aus welchem ein Vorformling ausgestanzt wird. Das Bereitstellen des Vorformlings kann insbesondere ein Stanzen des Vorformlings aus einem Metallblech umfassen. Dieser Stanzschritt ermöglicht eine einfache Massenproduktion der Vorformlinge. Je nach Anforderung an die elektrische Leitfähigkeit können in einfacher Weise unterschiedliche Metallbleche als Rohmaterial bereitgestellt werden. Nach dem Stanzen erfolgt das bereichsweise Umformen des Vorformlings, um den Steckkontaktbereich des Kontaktelements auszubilden.

Vorzugsweise erfolgt das Umformen durch ein Kaltumformen oder ein Warmumformen. Vorteilhafterweise ist das Kaltumformen in effizienter Weise ohne ein Erwärmen des Vorformlings ausführbar.

Bei der Warmumformung wird der Vorformling vor dem Umformen auf eine Temperatur über der Rekristallisationstemperatur des Rohmaterials erwärmt. Dadurch kommt es während der Umformung regelmäßig zur Rekristallisation, die einer Verfestigung des Rohmaterials entgegenwirkt, so daß der Steckkontaktbereich vorteilhafterweise biegsam bzw. verformbar bleibt. Als Kaltumformung wird eine Umformung bezeichnet, bei der der Vorformling im kalten Zustand, beispielsweise bei Raumtemperatur, umgeformt wird, so daß es im Steckkontaktbereich zu einer Verfestigung des Materials kommt.

Vorzugsweise umfaßt das Verfahren den Schritt des Ausbildens zumindest eines Befestigungsbereichs, mit welchem das Kontaktelement an einem komplementären Befestigungsbereich des Steckverbinders befestigbar ist. Der Befestigungsbereich kann einstückig mit dem Kontaktelement, beispielsweise durch Stanzen eines Rastelements bzw. eines Vorsprungs, ausgebildet werden.

### Figurenbeschreibung

Nachfolgend wird eine bevorzugte Ausführungsform anhand der beigefügten Zeichnungen beispielhaft erläutert. Es zeigt:
- Figur 1:: eine perspektivische Ansicht einer Ausführungsform des Kontaktelements;
- Figur 2:: eine perspektivische Schnittansicht eines Kontaktelementhalters eines Verbinders mit einer Vielzahl der in Figur 1 gezeigten Kontaktelemente;
- Figur 3:: eine perspektivische Ansicht eines ersten Teils eines Verbinders;
- Figur 4:: eine perspektivische Ansicht eines zweiten Teils des in der Figur 3 gezeigten Verbinders.

Die Figur 1 zeigt eine perspektivische Ansicht einer Ausführungsform eines Kontaktelements 1 mit einem Leitungskontaktbereich 3, einem Steckkontaktbereich 5 und einem Befestigungsbereich 7. Der Leitungskontaktbereich 3 ist als Schneidklemmkontakt ausgebildet, um eine elektrische Leitung eines Kabels 29 (in Figur 4 gezeigt) elektrisch zu kontaktieren.

Der als Schneidklemmkontakt ausgebildete Leitungskontaktbereich 3 erlaubt vorteilhafterweise eine einfache und zuverlässige elektrische Kontaktierung der elektrischen Leitung. Dadurch kann die elektrische Leitung insbesondere werkzeugfrei mit dem Kontaktelement 1 elektrisch kontaktiert werden, wodurch das Kontaktelement 1 vorteilhafterweise in feldkonfektionierbaren Verbindern verwendbar ist.

Der Steckkontaktbereich 5 ist im wesentlichen prismenförmig ausgebildet, wobei die Grundfläche des in der Figur 1 gezeigten Prismas ein Achteck darstellt. Es versteht sich, daß auch Prismen vorgesehen sein können, welche ein Sechseck, ein Zehneck, ein Zwölfeck oder ein Polygon mit einer höheren Eckzahl als zwölf aufweist. Längsachse A des Prismas, welches den Steckkontaktbereich 5 ausbildet, ist parallel zu einer Einführrichtung E orientiert, entlang welcher das Kontaktelement 1 zumindest bereichsweise in einen komplementären Verbinder (nicht gezeigt) einführbar ist, um das Kontaktelement 1 mit einem komplementären Kontaktelement des komplementären Verbinders elektrisch zu verbinden.

Der Begriff "im wesentlichen prismenförmig" umschreibt, daß der Steckkontaktbereich 5 geringe Abweichungen von der Prismenform aufweisen kann, wie beispielsweise eine abgerundete Stirnfläche 5a, welche insbesondere in Richtung der Einführrichtung E konisch bzw. spitz zulaufen kann, um ein Einführen des Kontaktelements 1 in das komplementäre Kontaktelement zu erleichtern. Des Weiteren kann der Steckkontaktbereich 5 entlang einer Dickenrichtung D, welche im wesentlichen senkrecht zur Einführrichtung E steht, oder entlang einer Breitenrichtung B, welche ebenfalls im wesentlichen senkrecht zur Einführrichtung E steht, eine Abweichung von einer Solldicke bzw. einer Sollbreite bis etwa 10%, bevorzugt etwa 5% aufweisen. Das Kontaktelement 1 kann bevorzugt bereichsweise eine größere Breitenerstreckung entlang der Breitenrichtung B aufweisen als die Dickenerstreckung entlang der Dickenrichtung D ist, insbesondere im Bereich des Leitungskontaktbereichs 3.

Der Befestigungsbereich 7 des Kontaktelements 1 kann ein rückstellfähig verformbares Rastelement 7a aufweisen, mit welchem das Kontaktelement 1 in einer Kontaktelementaufnahme eines Verbinders (in der Figur 2 gezeigt) befestigt werden kann. Aufgrund der rückstellfähigen Verformbarkeit des Rastelements 7a führt eine mechanische Belastung des Rastelements 7a entlang einer Belastungsrichtung B' zu einer Verformung bzw. Verlagerung des Rastelements 7a. Sobald die mechanische Belastung entlang der Belastungsrichtung B' entfällt, kehrt das Rastelement 7a im wesentlichen wieder in die ursprüngliche Form und/oder Lage zurück. Insbesondere umfaßt eine rückstellfähige Verformbarkeit eine elastische Verformbarkeit. Zusätzlich kann der Befestigungsbereich 7 ein Eingriffelement 7b aufweisen, welches ausgelegt ist, mit einem komplementären Eingriffelement der Kontaktelementaufnahme (in Figur 2 gezeigt) in Eingriff zu gelangen, um eine Verlagerung des Kontaktelements 1 innerhalb der Kontaktelementaufnahme zu hemmen. Bei der in der Figur 1 gezeigten Ausführungsform weist das Eingriffelement 7b einen sich entlang der Einführrichtung E verjüngenden Abschnitt auf, an dem sich entgegen der Einführrichtung E eine Hinterschneidung befindet. In die Hinterschneidung kann beispielsweise Material der Kontaktelementaufnahme durch ein plastisches und/oder elastisches Verlagern dringen, um mit dem Eingriffelement 7b in Reibschluß bzw. Formschluß zu gelangen.

Die in der Figur 1 gezeigte Ausführungsform des Kontaktelements 1 ist einstückig ausgebildet. In einem beispielhaften Herstellungsverfahren wird ein Metallblech bereitgestellt, aus welchem ein Vorformling ausgestanzt wird. Dabei wird das Stanzwerkzeug entlang der Dickenrichtung D bewegt, um den Vorformling aus dem Metallblech herauszustanzen. Folglich ist die beim Stanzen erzeugte Stanzkante 9 parallel zur Dickenrichtung orientiert. Während des Stanzens können der Schneidklemmkontakt 3 sowie das Eingriffelement 7d ausgebildet werden. Optional kann der Vorformling bereichsweise gebogen werden, beispielsweise um das Rastelement 7a des Befestigungsbereichs 7 auszubilden. Des Weiteren kann der Vorformling weitere Biegebereiche 9a aufweisen, wobei das Biegen gleichzeitig mit oder nach dem Stanzen ausgeführt werden kann.

Durch ein bereichsweises Umformen des Vorformlings wird der Steckkontaktbereich 5 geformt bzw. ausgebildet. Das Umformen erfolgt in einem Fertigungsschritt, in welchem das Material des Vorformlings bereichsweise plastisch in eine andere Form gebracht wird. Dadurch wird die Stanzkante 9 im umgeformten Steckkontaktbereich 5 in der Regel derart umgeformt, daß die Stanzkante 9 als solche nicht mehr erkennbar ist. Während der Querschnitt des Vorformlings in einer Fläche, welche senkrecht zur Einführrichtung E steht, im wesentlichen rechteckig geformt ist, ist der Querschnitt des umgeformten Steckkontaktbereichs 5 des Kontaktelements 1 im wesentlichen ein Polygon bzw. n-Eck mit n größer als fünf. Beispielsweise kann der Steckkontaktbereich 5 einen sechseckigen, einen achteckigen oder ein zwölfeckigen Querschnitt aufweisen. Durch das Umformen des Vorformlings entsteht das Kontaktelement 1.

Das plastische Umformen ist materialerhaltend, so daß der Vorformling und das Kontaktelement 1 eine identische Masse aufweisen. Das Umformen kann in einfacher Weise mittels Prägewerkzeugen bzw. Gesenken (Obergesenk und Untergesenk) durchgeführt werden, wobei zwischen den Prägewerkzeugen bzw. den Gesenken eine Negativform des auszubildenden Steckkontaktbereichs 5 ausgebildet ist. Zum Umformen des Vorformlings wird dieser zumindest bereichsweise in die Umformwerkzeuge, d.h. die Prägewerkzeuge oder Gesenke, eingeführt und anschließend mittels der Umformwerkzeuge mit Druck beaufschlagt, wodurch sich das Material des Vorformlings umformt, um die in den Umformwerkzeugen ausgebildete Negativform auszufüllen und dadurch die gewünschte Form anzunehmen. Dadurch unterscheidet sich das Umformen insbesondere von einer spanabhebenden Bearbeitung wie beispielsweise einem Drehen, bei welchem dem Vorformling Material abgenommen wird, um die gewünschte zylindrische Form zu erreichen. Da im Gegensatz zu einer spanabhebenden Bearbeitung das Material des Vorformlings im Bereich des Steckkontaktbereichs 5 erhalten bleibt, kann der Vorformling in diesem Bereich weniger Material aufweisen, um eine gewünschte Endstärke des Steckkontaktbereichs 5 des Kontaktelements 1 zu erreichen. Es versteht sich, daß das plastische Umformen des Vorformlings sowohl als Kaltumformen als auch als Warmumformen durchgeführt werden kann. Vorteilshafterweise erlaubt das Kaltumformen des Vorformlings eine schnellere Bearbeitung, da es nicht notwendig ist, den Vorformling zu erwärmen. Gleichzeitig erhöht sich beim Kaltumformen die Festigkeit im umgeformten Bereich, also in Steckkontaktbereich 5 des Kontaktelements. Dadurch weist das Kontaktelement 1 im Bereich des Steckkontaktbereichs 5 eine höhere Festigkeit auf, so daß der Steckkontaktbereich 5 während eines Steckens stärker mechanisch belastbar ist. Dagegen wird die Zähigkeit durch das Kaltumformen verringert. Ist eine Verringerung der Zähigkeit nicht gewünscht, so kann das Umformen alternativ als Warmumformen erfolgen.

Um gute elektrische Leitungseigenschaften des Kontaktelements 1 zu erreichen, kann das Kontaktelement 1 insbesondere aus einem Metallblech geformt werden, welches aus einer Kupferlegierung, beispielsweise einer Kupferzinnlegierung oder einer Kupfernickellegierung, besteht. Die Auswahl der Legierung des Kontaktelements 1 erfolgt aufgrund der notwendigen mechanischen und elektrischen Eigenschaften des Kontaktelements 1. Zur Verbesserung des elektrischen Übergangswiderstandes kann das Kontaktelement 1 zumindest bereichsweise mit Gold, Silber oder einer Goldsilberlegierung plattiert bzw. galvanisiert werden. Dadurch wird vorteilhafterweise auch eine Korrosion des Kontaktelements 1 an den plattierten bzw. galvanisierten Bereichen vermieden.

Die Figur 2 zeigt eine perspektivische Schnittansicht eines Kontaktelementhalters 11, welcher eine Vielzahl von Kontaktelementaufnahmen 13 aufweist, in welche jeweils ein zugeordnetes Kontaktelement 1 angeordnet und befestigt ist. Der Kontaktelementhalter 11 ist aus einem elektrisch isolierenden Material ausgebildet, vorzugsweise einem Kunststoff, wie beispielsweise Polyamid, ABS, Polybutylenterephthalat (PBT) oder Polycarbonat. Um den Kontaktelementhalter 11 mit den Kontaktelementen zu bestücken, in der in Figur 2 gezeigten Ausführungsform werden acht Kontaktelemente 1 durch den Kontaktelementhalter 11 gehalten, stehen zwei Optionen zur Verfügung.

Zum ersten kann der Kontaktelementhalter 11 bereitgestellt werden, beispielsweise als Spritzgußteil aus einem thermoplastischen Kunststoff ausgebildet werden. In dem Körper des Kontaktelementhalters 11 ist eine den aufzunehmenden Kontaktelementen 1 entsprechende Anzahl von Kontaktelementaufnahmen 13 ausgebildet. In jede der Kontaktelementaufnahmen 13 kann ein zugeordneten Kontaktelement 1 entlang der zweiten Einführrichtung E' eingeführt werden, um das Kontaktelement 1 in den Kontaktelementhalter 11 anzuordnen. Durch das Einführen des Kontaktelements 1 in die Kontaktelementaufnahme 13 kann das Eingriffelement 7b des Kontaktelements 1 mit der Wandung der Kontaktelementaufnahme in Eingriff bzw. Reibschluß gelangen. Dadurch wird ein Verlagern des Kontaktelements 1 relativ zum Kontaktelementhalter 11 entgegen der zweiten Einführrichtung E' gehemmt. Des Weiteren kann durch das Einführen des Kontaktelements 1 in die Kontaktelementaufnahme 13 die Wandung der Kontaktelementaufnahme 13 in mechanischen Kontakt mit dem rückstellfähig verformbaren Rastelement 7a treten, wobei das Rastelement 7a entlang der Belastungsrichtung B' verformt wird. Die Wandung der Kontaktelementaufnahme 13 kann eine Ausnehmung in der Wandung 13a als bevorzugtes komplementäres Rastelement 13a aufweisen, so daß das Rastelement 7a in das komplementäre Rastelement 13a eingreifen kann, wenn das Kontaktelement 1 derart entlang der zweiten Einführrichtung E' in die Kontaktelementaufnahme 13 eingeführt ist, daß eine vorbestimmte Anordenposition erreicht ist. In der Anordenposition erfolgt eine Verlagerung des Rastelements 7a aufgrund der rückstellfähigen Verformbarkeit des Rastelements 7a entgegen der Belastungsrichtung B', so daß es zu einem Eingreifen bzw. Verriegeln des Rastelements 7a mit dem komplementären Rastelement 13a kommt. Mit anderen Worten ist das Kontaktelement 1 in der Anordenposition innerhalb der Kontaktelementaufnahme 13 fixiert.

Als zweite Option kann der Kontaktelementhalter 11 um eine Vielzahl von bereitgestellten Kontaktelementen 1 herum ausgebildet werden. Beispielsweise kann der Kontaktelementhalter 11 als ein Spritzgußteil aus einem thermoplastischen Elastomer oder thermoplastischen Polymer ausgebildet werden, wenn eine Vielzahl von Kontaktelementen 1 mittels einer Haltevorrichtung (nicht gezeigt) in Position gehalten wird, so daß sich zwischen dem Kontaktelementhalter 11 und den Kontaktelementen 1 eine innige Verbindung ergibt. Dadurch sind die Kontaktelemente 1 unlösbar mit dem Kontaktelementhalter 11 verbunden. Die Kontaktelementaufnahmen 13 entsprechen dann den Lücken im Material des Kontaktelementhalters 11, welche durch das Vorhandensein der Kontaktelemente 1 bedingt sind.

Wie in der Figur 2 gezeigt, können die Kontaktelemente 1 entlang einer Kreislinie in dem Kontaktelementhalter 11 angeordnet sein. Dabei können die Kontaktelemente 1 und insbesondere die Rastelemente 7a derart angeordnet sein, daß die Belastungsrichtung B' für alle Kontaktelemente 1 radial nach außen oder nach innen orientiert ist. Mit anderen Worten kann der Kontaktelementhalter 11 achsensymmetrisch um eine Symmetrieachse ausgebildet sein, wobei die Symmetrieachse bevorzugt parallel zur Einführrichtung E orientiert ist.

Die Figur 3 zeigt eine perspektivische Ansicht eines ersten Teils 15 eines Verbinders mit einem in der Figur 2 gezeigten Kontaktelementhalter 11. Der Kontaktelementhalter 11 ist in einem Gehäuse 17 angeordnet, welches bevorzugt aus Metall oder schlagfestem Kunststoff besteht. Das Gehäuse 17 des ersten Teils des Verbinders 15 weist eine Anschlußkonfiguration 17a auf, welche es ermöglicht, eine zweiten Teil 19 des Verbinders entlang einer dritten Einführrichtung E" zumindest bereichsweise in das Gehäuse 17 des ersten Teils 15 des Verbinders einzuführen.

Die Figur 4 zeigt eine perspektivische Ansicht des zweiten Teils 19 des Verbinders mit einem Gehäuse 21, welches eine komplementäre Anschlußkonfiguration 21a aufweist, welche mit der Anschlußkonfiguration 17a in Eingriff bringbar ist. Insbesondere können die Anschlußkonfiguration 17a und die komplementäre Anschlußkonfiguration 21a miteinander verschraubt werden. Das Gehäuse 21 kann ebenfalls aus Metall oder schlagfestem Kunststoff ausgebildet sein.

Der zweite Teil 19 des Verbinders weist ferner einen Leitungshalter 23 auf, in welchem eine Vielzahl von Leitungsaufnahmen 25 ausgebildet ist. Die Leitungsaufnahmen 25 sind ausgelegt, jeweils eine zugeordnete elektrische Leitung 27 zumindest bereichsweise aufzunehmen. Die elektrischen Leitungen 27 sind Bestandteil eines Kabels 29, welches entlang einer vierten Einführrichtung E‴ durch eine Durchtrittsöffnung des Gehäuses 21 des zweiten Teils 19 des Verbinders hindurchgeführt ist, wobei die Ummantelung des Kabels 29 zumindest im Bereich des Leitungshalters 23 entfernt ist, um die elektrischen Leitungen 27 entlang einer Spreizrichtung S, welche im wesentlichen senkrecht zur vierten Einführrichtung E‴ orientiert ist, radial nach außen abzuspreizen bzw. umzubiegen, damit die elektrischen Leitungen in jeweils einer zugeordneten Leitungsaufnahme 25 aufgenommen werden kann. Das Kabel 29 kann mittels der Zugentlastung 31 an dem Gehäuse 21 befestigt werden. Insbesondere kann die Zugentlastung 31 als PG Verschraubung ausgeführt sein.

Durch eine Einführen des zweiten Teils 19 des Verbinders mit dem daran angeordneten Kabel 29 entlang der dritten Einführrichtung Eʺ in den ersten Teil 15 des Verbinders gelangt die Anschlußkonfiguration 17a in Eingriff mit der komplementären Anschlußkonfiguration 21a, so daß beide Verbinderteile 15, 19 miteinander verbunden werden können. Gleichzeitig werden die Schneidklemmkontakte 3 des ersten Teils 15 des Verbinders entgegen der dritten Einführrichtung Eʺ in den zugeordneten Schneidklemmkontakteaufnahmen 25a der Leitungsaufnahme 25 aufgenommen, wodurch die elektrischen Leitungen 27, welche sich in den Leitungsaufnahmen 25 befinden, durch die zugeordneten Schneidklemmkontakte 3 geschnitten und elektrisch kontaktiert werden. Mit anderen Worten erfolgt die elektrische und mechanische Verbindung beider Teile 15, 19, des Verbinders durch ein Zusammenstecken des zweiten Teils 19 und des ersten Teils 15 des Verbinders entlang der dritten Einführrichtung E". Nach dem Zusammenfügen beider Teile 15, 19 des Verbinders sind das Kabel 29 und der Verbinder miteinander elektrisch und mechanisch verbunden, das Kabel 29 mithin konfektioniert. Der Verbinder kann insbesondere als ein Steckverbinder ausgebildet sein, welcher entlang einer Einführrichtung E in einen komplementären Verbinder (nicht gezeigt) eingesteckt werden kann, um das Kabel 29 mit einer weiteren elektrischen Einrichtung zu kontaktieren. Insbesondere kann es sich bei dem Steckverbinder um einen M12 Verbinder handeln, welcher ausgelegt ist, eine Ethernet-Verbindung gemäß Kategorie 6_{A} (CAT 6_{A}) herzustellen. Der in den Figuren gezeigte Steckverbinder ist vorteilhafterweise feldkonfektionierbar. Mit anderen Worten kann ein Kabel 29 im Feld, d.h. am Einsatzort ohne Spezialwerkzeug, konfektioniert werden. Mithin ist lediglich ein Messer bzw. eine Abisolierzange notwendig, um den Isoliermantel des Kabels 29 bereichsweise zu entfernen und die überstehenden Teile der in den Leitungsaufnahmen 25 angeordneten elektrischen Leitungen 27 abzuschneiden. Die anschließende elektrische Kontaktierung und Befestigung des Verbinders mit den elektrischen Leitungen 27 des Kabels 29 erfolgt dann werkzeuglos.

Bevorzugt ist die zweite Einführrichtung E' parallel zur Einführrichtung E orientiert. Weiter bevorzugt ist die dritte Einführrichtung E" parallel zur zweiten Einführrichtung E', besonders bevorzugt auch zur Einführrichtung E, orientiert. Weiter bevorzugt ist die vierte Einführrichtung E'" parallel zur dritten Einführrichtung E", besonders bevorzugt auch zur zweiten Einführrichtung E', orientiert. Insbesondere können die vier Einführrichtungen E, E', Eʺ und E‴ gemeinsam parallel zueinander orientiert bzw. identisch sein.

### Bezugszeichenliste

- 1: Kontaktelement
- 3: Leitungskontaktbereich / Schneidklemmkontakt
- 5: Steckkontaktbereich
- 5a: Stirnfläche
- 7: Befestigungsbereich
- 7a: Rastelement
- 7b: Eingriffelement
- 9: Stanzkante
- 9a: Biegebereich
- 11: Kontaktelementhalter
- 13: Kontaktelementaufnahme
- 15: erster Teil eines Verbinders
- 17: Gehäuse
- 17a: Anschlußkonfiguration
- 19: zweiter Teil des Verbinders
- 21: Gehäuse
- 21a: komplementäre Anschlußkonfiguration
- 23: Leitungshalter
- 25: Leitungsaufnahme
- 25a: Schneidklemmkontaktaufnahme
- 27: elektrische Leitung
- 29: Kabel
- 31: Zugentlastung
- A: Längsachse
- B: Breitenrichtung
- B': Belastungsrichtung
- D: Dickenrichtung
- E: Einführrichtung
- E': zweite Einführrichtung
- Eʺ: dritte Einführrichtung
- E‴: vierte Einführrichtung
- S: Spreizrichtung

## Patentansprüche

1. Elektrisches Kontaktelement (1) für einen Steckverbinder aufweisend:
- einen Leitungskontaktbereich (3), an welchen eine elektrische Leitung (27) befestigbar ist,
- einen Steckkontaktbereich (5), welcher mit einem komplementären Kontaktelement eines komplementären Verbinder elektrisch kontaktierbar ist, wobei das Kontaktelement (1) einstückig aus elektrisch leitfähigem Material ausgebildet ist; und der Leitungskontaktbereich (3) als Schneidklemmkontakt ausgebildet ist, **dadurch gekennzeichnet, dass**:
der Steckkontaktbereich (5) durch Umformen im wesentlichen prismenförmig ausgebildet ist und einen n-eckigen Querschnitt mit n ≥ 6 oder n ≥ 8 oder n ≥ 12 aufweist, wobei das Umformen ein Fertigungsverfahren ist, bei dem eine Formänderung eines Vorformlings unter Beibehaltung seiner Masse gezielt herbeigeführt wird.

2. Kontaktelement (1) nach Anspruch 1, wobei der Steckkontaktbereich (5) des Kontaktelements (1) frei von Hohlräumen ausgebildet ist.

3. Kontaktelement (1) nach einem der vorigen Ansprüche, wobei der Steckkontaktbereich (5) des Kontaktelements (1) zumindest bereichsweise linear entlang einer Einführrichtung (E) in den komplementären Verbinder einführbar ist.

4. Kontaktelement (1) nach einem der vorigen Ansprüche, weiter aufweisend zumindest einen Befestigungsbereich (7), mit welchem das Kontaktelement (1) an einem zugeordneten komplementären Befestigungsbereich (13) des Steckverbinders befestigbar ist.

5. Steckverbinder aufweisend:
zumindest ein Kontaktelement (1) gemäß einem der vorigen Ansprüche.

6. Verfahren zum Ausbilden eines einstückigen Kontaktelements (1) umfassend:
- Bereitstellen eines Vorformlings aus einem elektrisch leitfähigen Material mit einem als Schneidklemmkontakt ausgebildeten Leitungskontaktbereich (3) und einem umzuformenden Bereich, wobei der umzuformende Bereich des Vorformlings mittels Umformen zu einem im wesentlichen prismatischen Steckkontaktbereich (5) derart umgeformt wird, dass der Steckkontaktbereich (5) einen n-eckigen Querschnitt mit n ≥ 6 oder n ≥ 8 oder n ≥ 12 aufweist, wobei das Umformen ein Fertigungsverfahren ist, bei dem eine Formänderung des Vorformlings unter Beibehaltung seiner Masse gezielt herbeigeführt wird.

7. Verfahren gemäß Anspruch 6, wobei das Umformen ein Kaltumformen oder Warmumformen umfaßt.

8. Verfahren gemäß einem der Ansprüche 6 oder 7, weiter umfassend den Schritt:
- Ausbilden zumindest eines Befestigungsbereichs (7), mit welchem das Kontaktelement (1) an einem komplementären Befestigungsbereich (13) des Steckverbinders befestigbar ist.

## Claims

1. An electrical contact element (1) for a plug-in connector, having:
- a line contact region (3) to which an electrical line (27) can be fastened,
- a plug-in contact region (5) that can be electrically contacted with a complementary contact element of a complementary connector,
wherein the contact element (1) is formed as a single part of an electrically conductive material; and the line contact region (3) is formed as an insulation displacement contact,
**characterized in that**:
the plug-in contact region (5) is formed by being formed into a substantially prismatic shape and has an n-corner cross-section with n ≥ 6 or n ≥ 8 or n ≥ 12, wherein the forming is a production method in which a change in shape of a preform is brought about in a targeted manner while retaining its mass.

2. The contact element (1) according to claim 1, wherein the plug-in contact region (5) of the contact element (1) is formed free of cavities.

3. The contact element (1) according to one of the preceding claims, wherein the plug-in contact region (5) of the contact element (1) can be inserted at least regionally in a linear manner along an insertion direction (E) into the complementary connector.

4. The contact element (1) according to one of the preceding claims, moreover having at least one fastening region (7), by means of which the contact element (1) can be fastened to an associated complementary fastening region (13) of the plug-connector.

5. A plug-in connector having:
at least one contact element (1) according to one of the preceding claims.

6. A method for forming a single-part contact element (1), comprising:
- providing a preform consisting of an electrically conductive material with a line contact region (3) formed as an insulation displacement contact and a region to be formed, wherein
the region of the preform to be formed is formed by being formed into a substantially prismatic plug-in contact region (5) such that the plug-in contact region (5) has an n-corner cross-section with n ≥ 6 or n ≥ 8 or n ≥ 12, wherein the forming is a production method in which a change in shape of the preform is brought about in a targeted manner while retaining its mass.

7. The method according to claim 6, wherein the forming comprises cold forming or hot forming.

8. The method according to one of claims 6 or 7, further comprising the step:
- forming at least one fastening region (7), by means of which the contact element (1) can be fastened to a complementary fastening region (13) of the plug-connector.

## Revendications

1. Élément de contact électrique (1) pour un connecteur à fiche, présentant :
- une région de contact de ligne (3), à laquelle une ligne électrique (27) peut être fixée,
- une région de contact à fiche (5), laquelle peut être mise en contact électrique avec un élément de contact complémentaire d'un connecteur complémentaire,
dans lequel l'élément de contact (1) est réalisé d'une seule pièce à partir d'un matériau électriquement conducteur ; et la région de contact de ligne (3) est réalisée comme un contact auto-dénudant,
**caractérisé en ce que** :
- la région de contact à fiche (5) est réalisée par déformation quasiment en forme de prisme et présente une section transversale à n angles avec n ≥ 6 ou n ≥ 8 ou n ≥ 12, où la déformation consiste en un procédé de fabrication, dans lequel une modification de forme d'une ébauche est obtenue de façon ciblée tout en conservant sa masse.

2. Élément de contact (1) selon la revendication 1, dans lequel la région de contact à fiche (5) de l'élément de contact (1) est réalisée sans espaces creux.

3. Élément de contact (1) selon l'une des revendications précédentes, dans lequel la région de contact à fiche (5) de l'élément de contact (1) peut être insérée dans le connecteur complémentaire au moins partiellement linéairement le long d'une direction d'insertion (E).

4. Élément de contact (1) selon l'une des revendications précédentes, présentant en outre au moins une région de fixation (7), avec laquelle l'élément de contact (1) peut être fixé à une zone de fixation complémentaire (13) correspondante du connecteur à fiche.

5. Connecteur à fiche présentant :
- au moins un élément de contact (1) selon l'une des revendications précédentes.

6. Procédé de fabrication d'un élément de contact (1) en une seule pièce, comportant :
- la mise à disposition d'une ébauche constituée d'un matériau électriquement conducteur, avec une région de contact de ligne (3) réalisée comme un contact auto-dénudant et une région destinée à être déformée, dans lequel
- la région de l'ébauche destinée à être déformée est déformée de telle façon par déformation en une région de contact à fiche (5) quasiment prismatique, que la région de contact à fiche (5) présente une section transversale à n angles avec n ≥ 6 ou n ≥ 8 ou n ≥ 12, où la déformation consiste en un procédé de fabrication, dans lequel une modification de forme d'une ébauche est obtenue de façon ciblée tout en conservant sa masse.

7. Procédé selon la revendication 6, dans lequel la déformation comporte une déformation à froid ou une déformation à chaud.

8. Procédé selon l'une des revendications 6 ou 7, comportant en outre l'étape suivante :
- réalisation d'au moins une région de fixation (7), avec laquelle l'élément de contact (1) peut être fixé à une zone de fixation complémentaire (13) du connecteur à fiche.
